# EUROPÄISCHE PATENTSCHRIFT

(11) **EP 0 215 829 B1**
(45) Veröffentlichungstag und Bekanntmachung des Hinweises auf die Patenterteilung: **15.04.1992**
(21) Anmeldenummer: 86901397.9
(22) Anmeldetag: 25.02.1986
(51) Int. Cl.: F42B 10/38, F42B 5/16, F42C 19/08

(54) **TREIBSATZ ZUR BODENSOGREDUZIERUNG**
PROPULSION MEANS FOR REDUCING THE BASE DRAG
MOYEN DE PROPULSION POUR REDUIRE LA TRAINEE DE CULOT D'UN ENGIN BALLISTIQUE

(30) Priorität: 22.03.1985 DE 3510446
(43) Veröffentlichungstag der Anmeldung: 01.04.1987
(73) Patentinhaber: NICO-PYROTECHNIK Hanns-Jürgen Diederichs GmbH & Co. KG, D-22946 Trittau (DE)
(72) Erfinder: LÜBBERS, Willi, D-2077 Trittau (DE)
(74) Vertreter: Behrend, Rainer
(86) Internationale Anmeldenummer: EP8600095
(87) Internationale Veröffentlichungsnummer: WO8605581

(56) Entgegenhaltungen:
- FR-A- 715 614
- FR-A- 1 508 558
- GB-A- 1 507 865
- GB-A- 2 131 926
- US-A- 2 921 521
- US-A- 3 407 736

## Beschreibung

Die Erfindung betrifft einen Treibsatz zur Bodensogreduzierung für ein Artilleriegeschoß nach dem Oberbegriff des Patentanspruchs 1.

Derartige Treibsätze sind beispielsweise aus der GB-A-1 507 865 bekannt. Sie verringern durch pyrotechnische Gaserzeugung den bei einem fliegenden Geschoß auftretenden Bodensog und vergrößern dadurch die Geschoßreichweite. Beispielsweise kann mit einem solchen Treibsatz (base bleed-Effekt) ein Artilleriegeschoß des Kalibers 155 mm Entfernungen von über 30 km zurücklegen. Die Treibsätze verfügen über eine Anzündeinrichtung, die beim Abfeuern des Geschosses von den heißen Treibladungsgasen aktiviert wird und ihrerseits den base bleed-Treibsatz anzündet. Bei herkömmlichen Treibsätzen wurde beobachtet, daß dieser Anzündvorgang nicht mit hinreichend großer Zuverlässigkeit erfolgt.

Aus der DE-Patentanmeldung P 34 37 250.4 ist schon ein Treibsatz bekannt, bei dem zur Verbesserung des Anzündvorgangs, die den Zündkanal begrenzende Wand des Treibsatzes eine anzündverstärkende Schicht oder eine oberflächenvergrößernd ausgebildte, aufgerauhte Struktur aufweist.

Aus der GB-A-2 131 926 ist ferner eine Anordnung zur Bodensogreduzierung bekannt, bei der die Ladung ebenfalls ringförmig ausgebildet ist, und bei der ein als Rohr ausgebildetes Druckreduzierbauteil die Ladung axial durchsetzt und eine Vielzahl von Düsen aufweist. Durch die Vielzahl der Düsen in dem Rohr, das einen Hochdruckraum von einem Niederdruckraum abgrenzt, soll am Geschoßheck ein relativ weicher Gasstrahl austreten.

In einem Ausführungsbeispiel wird vorgeschlagen, in dem Rohr relativ große Anzündöffnungen vorzusehen, die durch einen Schieber verschließbar sind. Damit der Schieber beweglich angeordnet werden kann, weist die Ladung eine stufenförmige Ausnehmung auf.

Nachteilig ist bei dieser Anordnung vor allem der relativ große Aufwand, der mit der Herstellung des Treibsatzes verbunden ist.

Der Erfindung liegt die Aufgabe zugrunde, eine alternative, weiter verbesserte Lösung zur sicheren Beherrschung des Anzündproblems anzugeben.

Diese Aufgabe wird durch das im kennzeichnenden Teil des Patentanspruchs 1 angegebene Merkmal gelöst.

Vorteilhafte Ausgestaltungen und Weiterbildungen der Erfindung gehen aus den Unteransprüchen hervor.

Die Erfindung wird nachfolgend unter Bezug auf die Zeichnung näher erläutert. Dabei zeigt:
- Fig. 1:: den Heckteil eines Geschosses im Längsschnitt mit einem ersten Ausführungsbeispiel der Erfindung;
- Fig. 2:: den Heckteil eines Geschosses im Längschnitt mit einem weiteren Ausführungsbeispiel der Erfindung.

Fig. 1 zeigt das heckseitige Ende eines Artilleriegeschosses 12, das von Rohrwaffen, wie Feldhaubitzen, Panzerhaubitzen oder Mörsern verschießbar ist. Das Geschoß 12 umfaßt einen in einem aufschraubbaren Bodenstück 12a mit einem als Brennkammer 15 dienenden Hohlraum einen den Bodensog reduzierenden Treibsatz 1. Dieser Treibsatz 1 umfaßt einen zentralaxial angeordneten Zündkanal 4, der aus Gründen der sicheren Handhabung zunächst durch eine Berstscheibe 14 verschlossen ist, die jedoch beim Abfeuern des Geschosses 12 aus einem nicht dargestellten Waffenrohr durch die dabei entstehenden heißen Treibladungsgase zerstört wird. An der vorderen Stirnfläche des Anzündkanals 4 ist eine Anzündeinrichtung 16 angeordnet, deren Anzündladung 16c nach Zerstörung der Berstscheibe 14 ebenfalls durch die heißen Treibladungsgase angezündet wird und nun ihrerseits vermittels Anzündöffnungen 16b die innere Oberfläche 1a des Treibsatzes 1 zwecks dessen Anzündung mit heißen Gasen beaufschlagt.

Um die Anzündempfindlichkeit des Treibsatzes 1 zu verbessern, ist erfindungsgemäß die den Zündkanal 4 umschließende Randfläche 1a des Treibsatzes 1 in Heckrichtung konisch verengt ausgebildet. Dadurch wird erreicht, daß die aus der Anzündöffnung 16b austretenden, von der Anzündeinrichtung 16 erzeugten heißen Gase den Treibsatz 1 besser entzünden können, weil nämlich Gasschwaden nicht nur tangential streifend auf die Randfläche 1a auftreffen.

In einer vorteilhaften Ausgestaltung der Erfindung sind in der konusförmig verengten Randfläche 1a noch stufenförmig verlaufende Absätze 1b (Fig. 2) angeordnet. Durch diese Absätze 1b wird die Anzündwilligkeit des Treibsatzes 1 noch weiter verbessert, da sich in den von den Absätzen 1b gebildeten, ringförmig umlaufenden Kanten die aus den Anzündöffnungen 16b austretenden Anzündgase verfangen und so eine bessere Gelegenheit zur Anzündung des Treibsatzes 1 haben.

In einer vorteilhaften Weiterbildung der Erfindung sind mindestens einige der Anzündöffnungen 16b im Gehäuse 16a der Anzündeinrichtung 16 winklig in Bezug auf die Längsachse 100 des Treibsatzes 1 angeordnet, und zwar derart, daß sie mehr oder weniger auf die Randfläche 1a des Treibsatzes 1 ausgerichtet sind.

Dadurch ergibt sich eine weitere Verbesserung der Zündwilligkeit des Treibsatzes 1, da nunmehr die Oberfläche 1a aus den Anzündöffnungen 16b unmittelbar angeblasen wird.

Es ist selbstverständlich möglich, die in Fig. 1 und Fig. 2 dargestellten Ausführungsformen der Erfindung noch mit der aus der DE-Patentanmeldung p 34 37 250.4 offenbarten Lehre zu kombinieren, also beispielsweise die erfindungsgemäß ausgestaltete Randfläche 1a noch mit einer aufgerauhten Struktur oder aber mit einer anzündverstärkenden Schicht zu versehen.

## Patentansprüche

1. Treibsatz zur Bodensogreduzierung für ein Geschoß (12) mit einem zentral angeordneten Zündkanal (24) und einer Anzündeinrichtung (16), die sich in der vorderen, der Geschoßspitze zugewandten Stirnfläche des Zündkanals (4) befindet, **dadurch gekennzeichnet**, daß die den Zündkanal (4) umschließende Randfläche (1a) des Treibsatzes (1) sich in Heckrichtung konisch verengend ausgebildet ist.

2. Treibsatz noch Anspruch 1, **dadurch gekennzeichnet**, daß in der Randfläche (1a) stufenförmige Absätze (1b) angeordnet sind.

3. Treibsatz nach einem der Ansprüche 1 und 2, **dadurch gekennzeichnet**, daß die im Gehäuse (16a) der Anzündeinrichtung (16) angeordneten Anzündöffnungen (16b) winklig in Bezug auf die Längsachse (100) des Treibsatzes (1) angeordnet sind.

## Claims

1. Propellant charge for reducing the base drag of a projectile (12) having a central ignition channel (4) and an ignition device (16), which located in the forward end surface of the ignition channel (4) facing the nose of the projectile characterised by the fact that the peripheral surface (1a) of the propellant charge (1) surrounding the ignition channel (4) tapers conically in the direction of the tail of the projectile.

2. Propellant charge in accordance with Claim 1, characterised by the fact that steps (1b) are provided in the peripheral surface (1a).

3. Propellant charge in accordance with one of Claims 1 and 2, characterised by the fact that the ignition channels (16b) are provided in a housing (16a) of the ignition device (16) and are positioned at an angle in relation to the longitudinal axis (100) of the propellant charge (1).

## Revendications

1. Charge propulsive pour réduire la traînée de culot d'un projectile (12) avec un canal d'allumage central (4), et un dispositif d'allumage (16) qui se situe dans la surface frontale du canal d'allumage (4) tournée vers la pointe du projectile, caractérisée en ce que 1a surface latérale (1a) de la charge propulsive (1) délimitant le canal d'allumage (4) va en se rétrécissant coniquement vers l'arrière.

2. Charge propulsive selon la revendication 1, caractérisée en ce que des retraits en gradin (1b) sont aménagés dans 1a surface latérale (1a).

3. Charge propulsive selon la revendication 1, caractérisée en ce que les ouvertures d'allumage (16b) disposées à l'intérieur du boîtier (16a) du dispositif d'allumage (16) y sont disposées en formant un angle par rapport à l'axe longitudinal (100) de la charge (1).
